# EUROPÄISCHE PATENTSCHRIFT

(11) **EP 0 561 025 B1**
(45) Veröffentlichungstag und Bekanntmachung des Hinweises auf die Patenterteilung: **29.05.1996**
(21) Anmeldenummer: 92104760.1
(22) Anmeldetag: 19.03.1992
(51) Int. Cl.: B21D 11/07

(54) **Einrichtung zum Herstellen von gebogenen Abschnitten an einem Rohr, insbesondere zur Herstellung einer Rohrschlange**
Device for bending tubes, in particular for making serpentine-shaped tubes
Dispositif pour cintrer des parties de tubes, en particulier pour la fabrication de terpentins

(43) Veröffentlichungstag der Anmeldung: 22.09.1993
(73) Patentinhaber: Schwarze, Rigobert, Dipl.-Ing., D-51109 Köln (DE)
(72) Erfinder: Förster, Heinz, O-9612 Meerane (DE)
(74) Vertreter: Selting, Günther, Dipl.-Ing.

(56) Entgegenhaltungen:
- FR-A- 1 081 265
- FR-A- 2 125 193
- US-A- 2 453 868

## Beschreibung

Die Erfindung betrifft eine Einrichtung nach dem Oberbegriff des Anspruches 1.

Mit derartigen Einrichtungen gebogene Rohre bzw. hergestellte Rohrschlangen werden insbesondere für Konvektionsheizflächen von Dampferzeugern und Wärmeübertragern eingesetzt. Sie werden aus einem der gestreckten Länge der Rohrschlange entsprechenden geraden Rohr hergestellt.

Einrichtungen der gattungsgemäßen Art sind sogenannte Wändebiegemaschinen, bei denen zum wechselweisen Rechts- und Linksbiegen die gesamte Einrichtung jeweils um 180° geschwenkt wird. Um diese Schwenkung zu ermöglichen, ist beträchtlicher herstellungstechnischer Aufwand erforderlich. Aus diesem Grunde haben sich diese Einrichtungen nur begrenzt durchsetzen können.

Weiterhin ist der Einsatz sogenannter Wendetische im Zusammenhang mit Rohrbiegemaschinen bekannt, die in nur einer Biegerichtung biegen können. Hierbei wird die gebogene Rohrschlange nach jeder Biegung um 180° geschwenkt. Auch diese bekannte Einrichtung ist technisch außerordentlich aufwendig und weist darüberhinaus arbeitsschutztechnische Probleme auf.

Eine Einrichtung zum Herstellen von abwechselnd gegensinnig gebogenen Abschnitten an einem Rohr, von der der Oberbegriff des Patentanspruchs 1 ausgeht, ist bekannt aus FR-A-2 125 193. Hierbei können die beiden Biegerollen jeweils abwechselnd um die Achse der einen oder um die Achse der anderen Biegerollen geschwenkt werden. Die eine Biegerolle ist an einem seitlichen Arm gelagert, der von einer drehbaren Hülse absteht, durch welche die Achse der anderen Biegerolle hindurchgeht. Durch ein kompliziertes Getriebe kann entweder die Hülse gedreht oder die durch die Hülse hindurchgehende Achse gedreht werden. Das Schwenken der Biegerolleneinheit um die Drehachse der einen oder der anderen Biegerolle erfolgt durch Zahnstangen, die den Biegeantrieb bilden.

Aus FR-A-1 081 265 ist eine Rohrbiegeeinrichtung bekannt, die einen Biegetisch aufweist, welcher um eine vertikale Achse drehbar ist. In dem Biegetisch ist ein Kulissenstein geführt, der radial verschoben werden kann. Auf dem Kulissenstein sind die Drehachsen von zwei Biegerollen fest gelagert. Der Kulissenstein kann so verschoben werden, daß die Drehachse der einen oder der anderen Biegerolle in das Zentrum des Drehtisches gelangt. Die Biegerolleneinheit ist mit einem Hebel versehen, der geschwenkt werden kann, um die Biegerolleneinheit um diejenige Drehachse zu drehen, die sich im Zentrum des Drehtisches befindet.

Der Erfindung liegt die Aufgabe zugrunde, eine Einrichtung der gattungsgemäßen Art zu schaffen, die besonders einfach aufgebaut und besonders einfach zu handhaben ist.

Diese Aufgabe wird erfindungsgemäß durch die Merkmale des Anspruches 1 gelöst. Auch bei der Erfindung erfolgt ein dornloses Kaltbiegen des Rohres. Durch die erfindungsgemäßen Maßnahmen ist es in besonders einfacher Weise möglich, abwechselnd gegensinnig, d.h. abwechselnd links und rechts zu biegen, so daß entsprechend einer vorgegebenen Rohrlänge beliebig lange Rohrschlangen in einer Ebene hergestellt werden können. Durch die erfindungsgemäßen Maßnahmen übernimmt jeweils eine Biegerolle, nämlich die ortsfest gehaltene Biegerolle, die Funktion einer Schablone, während die andere verschwenkbare Biegerolle die Funktion einer Druckrolle übernimmt, die das Rohr um die Schablone biegt. Durch diese Art der Biegetechnik ist es auch möglich, die Qualität des Rohres im gebogenen Abschnitt sicherzustellen. Durch die Art der Biegung bleibt ein nahezu kreisrunder Rohrquerschnitt auch im Bogenabschnitt erhalten, der lediglich durch die Verformung gegenüber dem Durchmesser im geradlinigen Bereich geringfügig reduziert ist. Die Erfindung schafft eine besonders einfache Ausgestaltung des wechselweise mit der einen Drehachse oder der anderen Drehachse koppelbaren Biegeantriebs.

Anspruch 2 gibt eine vorteilhafte Maßnahme an, mittels derer jeweils wahlweise eine Drehachse ortsfest gegenüber dem Maschinentisch festgelegt und wieder gelöst werden kann.

Durch die vorteilhafte Ausgestaltung nach Anspruch 3 wird erreicht, daß die beiden Biegerollen zu einer stabilen Einheit zusammengefaßt sind, wobei lediglich dieser relativ kleine Werkzeugblock zum Rohrbiegen geschwenkt wird. Die Ansprüche 4 bis 8 geben vorteilhafte Weiterbildungen dieses Werkzeugblockes an.

Der Begriff "Rohr" umfaßt nicht nur hohle langgestreckte runde Körper, sondern auch langgestreckte, massive Körper mit kreisrundem Querschnitt, beispielsweise also normales Rundmaterial aus Metall wie Drähte, Stangen od.dgl., auch wenn die erfindungsgemäße Einrichtung besonders vorteilhaft zur Herstellung von Rohrschlangen einsetzbar ist.

Weitere Vorteile, Merkmale und Einzelheiten der Erfindung ergeben sich aus der nachfolgenden Beschreibung eines Ausführungsbeispieles anhand der Zeichnung. Es zeigt
- Fig. 1: eine Draufsicht auf eine Einrichtung gemäß der Erfindung,
- Fig. 2: einen vertikalen Längsschnitt durch die Einrichtung gemäß der Schnittlinie II-II in Fig. 1,
- Fig. 3: einen vertikalen Querschnitt durch die Einrichtung entsprechend der Schnittlinie III-III in Fig. 1,
- Fig. 4: einen Teilausschnitt aus Fig. 3 in vergrößertem Maßstab,
- Fig. 5,6: den Bewegungsablauf der Einrichtung beim Rechtsbiegen und
- Fig. 7: den Bewegungsablauf beim Linksbiegen eines Rohres.

Auf einem ortsfesten Maschinentisch 1 ist eine Einrichtung zum Rohrbiegen angebracht. Sie weist eine auf dem Maschinentisch 1 gelagerte Antriebsscheibe 2 auf, die um ihre Mittel-Achse 3 mittels eines an der Unterseite des Maschinentisches 1 angebrachten Antriebsmotors 4 schwenkantreibbar ist. Der Antriebsmotor 4 ist entweder mit einem Wendegetriebe versehen oder kann in beiden Richtungen drehen, so daß die Antriebsscheibe 2 in beiden Drehrichtungen um die Achse 3 drehantreibbar ist. Die Antriebsscheibe 2 ist auf ihrer dem Maschinentisch 1 abgewandten Oberseite 5 mit einer Führungsnut 6 versehen. Deren Mittel-Längs-Achse 7 schneidet die Mittel-Achse 3 der Antriebsscheibe 2 und verläuft unter einem rechten Winkel zu dieser. In der Führungsnut 6 ist ein Kulissenstein 8 angeordnet, der in Richtung der Achse 7 in der Führungsnut 6 frei verschiebbar ist, quer dazu aber weitestgehend spielfrei geführt ist.

Mit dem Kulissenstein 8 ist ein Rohr-Biege-Werkzeugblock 9 koppelbar. Dieser weist eine untere Koppel 10 und eine obere Koppel 11 auf, die aus etwa dreieckförmigen Platten mit abgerundeten Ecken bestehen und gleiche Umrißform aufweisen. Zwischen der unteren und der oberen Koppel sind zwei Biegerollen 12,13 angeordnet, die in den beiden deckungsgleich angeordneten Koppeln 10,11 mittels Lagerbüchsen 14 um Drehachsbolzen 15,16 drehbar gelagert sind. Diese Drehachsen 15, 16 verlaufen parallel zur Mittel-Achse 3 der Antriebsscheibe 2. Die Biegerollen 12,13 sind identisch ausgebildet; sie weisen auf ihrem Umfang jeweils eine etwa halbkreisförmige Nut 17 auf, deren Radius r etwas kleiner als der halbe Durchmesser eines zu biegenden Rohres 18 ist. Beiderseits der Nut 17 weisen die Biegerollen 12,13 einen zylindrischen Umfangsbereich 19 auf, an dem sie aneinander anliegen, aber auch mit geringem Spiel zueinander angeordnet sind.

Für die planmäßige Abwälzung der Druck- gegen die Schablonenrolle lassen sich auf den Oberseiten beider Rollen aufgesetzte Zahnscheiben 12₁/13₁ anordnen.

An der oberen Koppel 11 ist ein Rohr-Mitnehmer 20 angebracht, der einen auf der oberen Koppel 11 angeordneten Linearantrieb in Form eines hydraulisch oder pneumatisch beaufschlagbaren Kolben-Zylinder-Antriebs 21 aufweist, dessen Kolbenstange mit einem gabelförmigen Greifer 22 versehen ist, der in den Zwischenraum 23 zwischen der oberen und der unteren Koppel 11,10 einfahrbar bzw. aus diesem nach oben herausziehbar ist. Der Rohr-Mitnehmer 20 ist zwischen den beiden Drehachsen 15,16 angeordnet, und zwar derart, daß er auf der gemeinsamen Tangente der aneinanderliegenden Biegerollen 12,13 angeordnet ist. Er kann zur Erhöhung der Stabilität in eine angepaßte Einsenkung 24 in der unteren Koppel 10 eingreifen.

Am Maschinentisch 1 ist ein Maschinen-Ausleger 25 angebracht, der den Werkzeugblock 9 teilweise überdeckt, und zwar, wenn sich die Einrichtung in ihrer Ausgangsstellung befindet, in der die Mittel-Längs-Achse 7 der Führungsnut 6 senkrecht zur Zuführrichtung 26 des Rohres 18 befindet und wenn der Kulissenstein 8 sich in einer mittleren Stellung in der Führungsnut 6 befindet und wenn der Werkzeugblock 9 eine derartige Lage hat, daß die Mittel-Achse 3 durch den Berührungsbereich 27 der Biegerollen 12,13 verläuft, in dem letztere die erwähnte gemeinsame Tangente haben.

Auf dem Ausleger 25 sind im Abstand a, der dem Abstand a der beiden Drehachsen 15,16 entspricht, Kupplungen 28,29 angebracht. Diese bestehen jeweils aus einem Linearantrieb in Form eines hydraulisch beaufschlagbaren Kolben-Zylinder-Antriebs 30, dessen jeweilige Kolbenstangentauchbolzen 32 mit einem Distanzbolzen 31 axialen Kontakt hat und in die Lagerbuchse 14 der jeweiligen Biegerollenachse im Bereich der oberen Koppel 11 einschiebbar bzw. aus dieser herausziehbar ist. Je nachdem, welche der beiden Kupplungen 28,29 betätigt wird, wird also der Werkzeugblock 9 derart festgelegt, daß seine Drehachse 15 oder seine Drehachse 16 gegenüber dem Maschinentisch 1 unverschiebbar festgehalten wird, wobei der Werkzeugblock 9 aber um diese festgelegte Achse verschwenkt werden kann.

Auf dem Kulissenstein 8 sind Federbolzen 33,34 im Abstand a voneinander angebracht, die jeweils in die entsprechende Lagerbüchse 14 im axialen Kontakt mit den Distanzbolzen 31 im Bereich der unteren Koppel 10 hochschieben können. Die Einsenkungen 35 in dem Kulissenstein 8 begrenzen den Hub der Federbolzen. Es wird jeweils der Federbolzen 33 bzw. 34 in eine Lagerbüchse 14 eingerastet, die der Drehachse 15 bzw. 16 zugeordnet ist, die nicht durch die Kupplung 28 bzw. 29 festgelegt ist. Es ist also so, daß eine Drehachse 15 mittels eines Federbolzens 33 mit dem Kulissenstein 8 gekoppelt wird, während die andere Drehachse 16 mittels der Kupplung 29 mit dem Ausleger 25 ortsfest verbunden wird, und umgekehrt.

In Zuführrichtung 26 des Rohres 18 gesehen, ist unmittelbar vor dem Werkzeugblock 9 am Maschinen-Ausleger 25 eine Seiten-Führung 36 und Festspannung für das Rohr 18 angeordnet, um Auslenkungen des Rohres 18 quer zur Zuführrichtung 26 beim Biegen zu vermeiden.

Die Wirkungsweise wird anhand der Fig. 5 bis 7 erläutert. In der Ausgangsstellung der Antriebsscheibe 2 und des Werkzeugblocks 9 verläuft die Mittel-Längs-Achse 7 der Führungsnut 6 senkrecht zur Zuführrichtung 26 für ein Rohr 18. Es wird ein Rohr 18 im Berührungsbereich 27 der Biegerollen 12,13 zwischen diesen hindurchgeschoben. Beide Biegerollen haben im Berührungs- bzw. Tangentenbereich 27 einen Radius r der Biegerollennut, der geringfügig größer als der halbe Rohrdurchmesser ist. Dies gilt sowohl für den Berührungsbereich beim Biegebeginn als auch beim Biegeende des jeweiligen 180°-Rohrbogens. Für das in den Fig. 5 und 6 dargestellte Rechtsbiegen wird die Drehachse 15 mittels des Federbolzens 33 mit dem Kulissenstein 8 verbunden, während die andere Drehachse 16 mittels der Kupplung 29 am Ausleger 25 ortsfest festgelegt wird. Das Rohr 18 wird durch entsprechende Betätigung des Rohr-Mitnehmers 20 vom Greifer 22 zwischen den Koppeln 10,11 umfaßt und festgelegt. Anschließend wird die Antriebsscheibe 2 in Drehrichtung 37 für Rechtsbiegen, d.h. im Uhrzeigersinn vom Antriebsmotor 4 angetrieben. Der Werkzeugblock 9 wird jetzt um die exzentrisch zur Mittel-Achse 3 der Antriebsscheibe 2 liegende Drehachse 16 verschwenkt, d.h. die Biegerolle 13 verändert ihre Lage nicht. Sie hat bei diesem Biegevorgang die Funktion einer Schablone. Demgegenüber wird die Biegerolle 12, deren Drehachse 15 relativ zum Kulissenstein 8 festgelegt ist, aufgrund der Drehbewegung der Antriebsscheibe 2 vom Kulissenstein 8 mitgenommen und biegt hierbei das Rohr 18 um die als Schablone dienende Biegerolle 13. Hierbei kommt der Biegerolle 12 also die Funktion einer Druckrolle zu. Eine Zwischenstellung, in der das Rohr 18 um 90° gebogen ist, ist Fig. 6 zu entnehmen. Es sei darauf hingewiesen, daß die Antriebsscheibe 2 hierbei jetzt bereits um mehr als 90° geschwenkt ist. Das Ende des Biegevorganges ist wieder in Fig. 5 dargestellt, wo die Stellung der Biegerolle 12, deren Ausgangsstellung gestrichelt dargestellt ist, ausgezogen dargestellt ist.

Anschließend wird der Rohr-Mitnehmer 20 durch Zurückfahren des Greifers 22 gelöst, so daß das Rohr 18 nicht mehr mit dem Werkzeugblock 9 fest verbunden ist. Danach wird die Antriebsscheibe 2 entgegen der Drehrichtung 37 in ihre Ausgangsstellung zurückverschwenkt. Im Anschluß daran wird das Rohr 18 in Zuführrichtung 26 weitergeschoben, so daß der bereits gebogene Abschnitt 38 in die in Fig. 7 gestrichelt dargestellte Stellung gelangt. Jetzt wird der Federbolzen 34 in die der Drehachse 16 zugeordnete Lagerbüchse 14 im Bereich der unteren Koppel 10 durch Federdruck eingefahren, indem die rechte Kupplung 29 in der Drehachse 16 den Kolbenstangentauchbolzen aus dem Bereich der oberen Koppel 11 herauszieht. Die Kupplung 28 wird gleichzeitig in die der Drehachse 15 zugeordnete Lagerbüchse 14 eingefahren, so daß diese und damit die Biegerolle 12 relativ zum Maschinentisch 1 festgelegt ist. Der Federbolzen 34 wird dabei durch den Distanzbolzen 31 aus der Lagerbüchse 14 gedrückt. Der Rohr-Mitnehmer 20 wird wieder betätigt, so daß der Greifer 22 das Rohr von dem Berührungsbereich 27 der Biegerollen 12,13 festhält. Dann wird die Antriebsscheibe 2 mittels des Antriebsmotors 4 in Drehrichtung 39 für Linksbiegen, also entgegen dem Uhrzeigersinn, um 180° verschwenkt. Hierbei nimmt der Kulissenstein 8 über den Federbolzen 34 den Werkzeugblock 9 mit, der um die diesmal stationäre Drehachse 15 verschwenkt wird. Es wird wiederum ein gebogener Abschnitt 40 von 180° hergestellt. Der vor Beginn dieses zweiten Biegevorganges in Fig. 7 gestrichelt gezeigte gebogene Abschnitt 38 befindet sich jetzt in einer um 180° hiergegen versetzten Position, die in Fig. 7 ausgezogen dargestellt ist. Das Rohr 18 ist bereits jetzt mit einer doppelten Rohrschlange versehen. Nach Lösen des Rohr-Mitnehmers 20 kann die Antriebsscheibe 2 wieder entgegen der Drehrichtung 39 um 180° in ihre Ausgangsstellung zurückgeschwenkt werden. Es kann sich jetzt der nächste Rechtsbiege-Vorgang anschließen, wie er bereits unter Bezugnahme auf die Fig. 5 und 6 beschrieben wurde. Mit der geschilderten Einrichtung können also beliebig viele abwechselnd gebogene Abschnitte 38,40 nacheinander gebogen werden. Der Abstand L der gebogenen Abschnitte 38, 40, also die Länge L eines Rohrschlangenabschnitts kann über die gesamte Rohrschlange identisch sein, muß es aber nicht. Die Längen L können von Biegevorgang zu Biegevorgang individuell gewählt werden.

Die gesamte Ansteuerung der Einrichtung läßt sich sehr leicht über eine Prozeßsteuerung automatisieren, die zur Ansteuerung des Antriebsmotors 4, der Kupplungen 28,29, des Rohr-Mitnehmers 20 und gegebenenfalls noch einer nicht definitiv dargestellten Zuführeinrichtung zum Zuführen des Rohres 18 dient.

## Patentansprüche

1. Einrichtung zum Herstellen von abwechselnd gegensinnig gebogenen Abschnitten (38,40) an einem fortlaufend zuführbaren geraden Rohr (18), insbesondere zum Herstellen einer Rohrschlange, mit einem Maschinentisch (1), mit zwei Biegerollen (12,13), die zueinander im festen Abstand (a) und parallel zueinander verlaufende Drehachsen (15,16) aufweisen und die an ihrem jeweiligen Umfang mit dem Querschnitt des Rohres (18) angepaßten, das Rohr (18) aufnehmenden Nuten (17) versehen sind und mit einem Biegeantrieb, wobei eine Biegerolle eine relativ zum Maschinentisch (1) ortsfeste Drehachse aufweist, während die andere Biegerolle mittels des Biegeantriebs unter Biegen eines gebogenen Abschnittes (38,40) des Rohres (18) um die Biegerolle mit ortsfester Drehachse schwenkbar ist, wobei jeweils abwechselnd eine Drehachse (15,16) ortsfest festlegbar und die jeweils andere Drehachse (16,15) schwenkbar ist und der Biegeantrieb abwechselnd gegensinnig antreibbar ist,
**dadurch gekennzeichnet,**
daß der Biegeantrieb eine drehantreibbare Antriebsscheibe (2) mit einer Führungsnut (6) aufweist, in der ein Kulissenstein (8) verschiebbar geführt ist, der wahlweise mit einer der beiden Drehachsen (15,16) koppelbar ist, und daß das Koppeln der jeweiligen Drehachse (15,16) mit dem Kulissenstein (8) in der Ausgangsstellung der Einrichtung erfolgt, in der die Mittel-Längs-Achse (7) der Führungsnut (6) senkrecht zur Zuführrichtung des Rohres (18) steht und die Drehachsen (15,16) der Biegerollen (12,13) zur Drehachse (3) der Antriebsscheibe (2) symmetrisch angeordnet sind.

2. Einrichtung nach Anspruch 1, dadurch gekennzeichnet, daß ortsfest zum Maschinentisch (1) Kupplungen (28,29) vorgesehen sind, die wahlweise mit der jeweiligen ortsfesten Drehachse (15,16) koppelbar sind.

3. Einrichtung nach Anspruch 1 oder 2, dadurch gekennzeichnet, daß die Biegerollen (12,13) zu einem Rohr-Biege-Werkzeugblock (9) zusammengefaßt sind, der mindestens eine die Biegerollen (12,13) tragende Koppel (10,11) aufweist.

4. Einrichtung nach Anspruch 3, dadurch gekennzeichnet, daß der Werkzeugblock (9) eine untere Koppel (10) und eine oberen Koppel (11) aufweist, die die Biegerollen (12,13) in einem Zwischenraum (23) zwischen sich aufnehmen und lagern.

5. Einrichtung nach Anspruch 4, dadurch gekennzeichnet, daß der Werkzeugblock (9) in einer Biegerollenachse (15 oder 16) mit dem Biegeantrieb verbindbar ist.

6. Einrichtung nach Anspruch 2 und 4, dadurch gekennzeichnet, daß der Werkzeugblock (9) wahlweise mit einer Kupplung (28,29) in Eingriff bringbar ist.

7. Einrichtung nach Anspruch 3, dadurch gekennzeichnet, daß der Werkzeugblock (9) einen Rohr-Mitnehmer (20) trägt.

8. Einrichtung nach Anspruch 7, dadurch gekennzeichnet, daß der Rohr-Mitnehmer (20) einen quer zum Rohr und parallel zu den Drehachsen (15,16) axial verschiebbaren Greifer (22) aufweist.

## Claims

1. A device for generating curved portions (38,40) bent alternately in opposite senses in a continuously fed linear pipe (18), particularly for generating a pipe coil, comprising a machine table (1), two bending rolls (12,13) having rotational axes (15,16) extending at a fixed mutual distance (a) and parallel to each other, and having their peripheries respectively formed with grooves (17) provided for receiving the pipe (18) and adapted to the cross-section of the pipe (18), and a bending drive, one bending roll having its rotational axis fixed in position relative to the machine table (1), whereas the other bending roll is pivotable by the bending drive about said bending roll having the fixed rotational axis while bending a bent portion (38,40) of the pipe (18), wherein, in an alternate manner, a respective one of the rotational axes (15,16) can be fixed in position while the respective other rotational axis (16, 15) can be pivoted, the bending drive being rotatable alternately in opposite senses,
**characterized in**
that the bending drive comprises a rotatably driven drive disk (2) formed with a guide groove (6) having a sliding block (8) displaceably guided therein for selective coupling to one of the rotational axes (15,16), and that the coupling of the respective rotational axis (15,16) to the sliding block (8) is performed in the starting position of said device wherein the central longitudinal axis (7) of the guide groove (6) is oriented rectangularly to the feed direction of the pipe (18) and the rotational axes (15,16) of the bending rolls (12,13) are arranged symmetrically to the rotational axis (3) of the drive disk (2).

2. The device according to claim 1, characterized in that coupling means (28,29) are provided in fixed positions relative to the machine table (1) to be selectively coupled to the respective positionally fixed rotational axis (15,16).

3. The device according to claim 1 or 2, characterized in that the bending rolls (12,13) are combined to form a pipe bending tool block (9) comprising at least one coupler (10,11) carrying the bending rolls (12,13).

4. The device according to claim 3, characterized in that the tool block (9) comprises a lower coupler (10) and an upper coupler (11) for receiving and supporting the bending rolls (12,13) in an intermediate space (23) between the upper and lower couplers (10,11).

5. The device according to claim 4, characterized in that the tool block (9) can be coupled to the bending drive along one of the bending roller axes (15 or 16).

6. The device according to claim 2 and 4, characterized in that the tool block (9) can be selectively engaged with one of the coupling means (28,29).

7. The device according to claim 3, characterized in that the tool block (9) supports a pipe carrier (20).

8. The device according to claim 7, characterized in that the pipe carrier (20) comprises a gripping means (22) axially displaceable transversely to the pipe and in parallel to the rotational axes (15, 16).

## Revendications

1. Dispositif pour cintrer, alternativement en sens contraires, des parties de tube (38, 40) d'un tube droit (18) pouvant être alimenté en continu, en particulier pour la fabrication de serpentins, avec un plateau de machine (1), avec deux rouleaux de cintrage (12, 13) qui présentent des axes de rotation (15, 16) s'étendant à une distance fixe (a) l'un de l'autre et parallèles entre eux et qui sont pourvus, sur leur pourtour respectif, de gorges (17) recevant le tube (18), adaptées à la section du tube (18), et avec un dispositif de commande de cintrage, dans lequel l'un des rouleaux de cintrage présente un axe de rotation stationnaire par rapport au plateau de machine (1), tandis que l'autre rouleau de cintrage est, par l'intermédiaire du dispositif de commande de cintrage, déplaçable en rotation autour du rouleau de cintrage à axe de rotation stationnaire, pendant le cintrage d'une partie cintrée (38, 40) du tube (18), et dans lequel, alternativement selon le cas, l'un des axes de rotation (15, 16) peut être rendu stationnaire et l'autre axe de rotation (16, 15) déplaçable en rotation, et le dispositif de commande de cintrage peut être commandé alternativement dans des sens opposés,
caractérisé par le fait que le dispositif de commande de cintrage présente un disque d'entraînement (2) pouvant être commandé en rotation, avec une rainure de guidage (6) dans laquelle est guidé, de manière déplaçable, un coulisseau (8) qui peut être couplé alternativement à l'un des deux axes de rotation (15, 16), et que le couplage de l'axe de rotation (15, 16) selon le cas au coulisseau (8) s'effectue en position de sortie du dispositif, dans laquelle l'axe longitudinal médian (7) de la rainure de guidage (6) est perpendiculaire à la direction d'alimentation du tube (18) et les axes de rotation (15, 16) des rouleaux de cintrage (12, 13) sont disposés de manière symétrique par rapport à l'axe de rotation (3) du disque d'entraînement (2).

2. Dispositif selon la revendication 1, caractérisé par le fait qu'il est prévu, stationnaires par rapport au plateau de machine (1), des accouplements (28, 29) qui peuvent être couplés alternativement à l'axe de rotation stationnaire (15, 16) respectif.

3. Dispositif selon la revendication 1 ou 2, caractérisé par le fait que les rouleaux de cintrage (12, 13) sont assemblés en un bloc-outil de cintrage de tube (9) qui présente au moins un flasque (10, 11) portant les rouleaux de cintrage (12, 13).

4. Dispositif selon la revendication 3, caractérisé par le fait que le bloc-outil (9) présente un flasque inférieur (10) et un flasque supérieur (11) qui reçoivent et retiennent les rouleaux de cintrage (12, 13) dans un espace intermédiaire (23) entre eux.

5. Dispositif selon la revendication 4, caractérisé par le fait que le bloc-outil (9) peut être relié au dispositif de commande de cintrage en un axe de rouleau de cintrage (15 ou 16).

6. Dispositif selon les revendications 2 et 4, caractérisé par le fait que le bloc-outil (9) peut être amené en prise alternativement avec l'un des accouplements (28, 29).

7. Dispositif selon la revendication 3, caractérisé par le fait que le bloc-outil (9) porte un dispositif d'entraînement de tube (20).

8. Dispositif selon la revendication 7, caractérisé par le fait que le dispositif d'entraînement de tube (20) présente une griffe (22) déplaçable axialement, transversalement au tube et parallèlement aux axes de rotation (15, 16).
